# EUROPÄISCHE PATENTSCHRIFT

(11) **EP 1 951 452 B1**
(45) Veröffentlichungstag und Bekanntmachung des Hinweises auf die Patenterteilung: **15.04.2009**
(21) Anmeldenummer: 07702623.5
(22) Anmeldetag: 09.01.2007
(51) Int. Cl.: B21B 31/10

(54) **VERFAHREN UND EINRICHTUNG ZUM WECHSELN VON WALZEN**
METHOD AND DEVICE FOR CHANGING ROLLS
PROCEDE ET DISPOSITIF DE REMPLACEMENT DE CYLINDRES

(30) Priorität: 09.01.2006 DE 102006001316; 05.07.2006 DE 102006030934
(43) Veröffentlichungstag der Anmeldung: 06.08.2008
(73) Patentinhaber: SMS Demag AG, 40237 Düsseldorf (DE)
(72) Erfinder: BLECHER, Gerhard, 57339 Erndtebrück (DE)
(74) Vertreter: Klüppel, Walter
(86) Internationale Anmeldenummer: PCT/EP2007/000107
(87) Internationale Veröffentlichungsnummer: WO 2007/080086

(56) Entgegenhaltungen:
- EP-A2- 0 911 089
- WO-A-03/015949
- WO-A-20/04039512
- WO-A-20/05089972
- DE-A1- 3 123 933

## Beschreibung

Die Erfindung betrifft eine Walzenwechselgrube, welche eine Walzhalle mit einer Walzenwerkstatt verbindet, wobei in der Walzhalle ein Walzgerüst mit Arbeits- und Stützwalzen angeordnet ist; und wobei in der Walzenwechselgrube in Achsrichtung der Arbeits- und Stützwalzen eine Lokomotive verfahrbar ist zum Transportieren von gebrauchten Stützwalzen oder Arbeitswalzen aus dem Walzgerüst bis in die Walzenwerkstatt oder zum Transportieren von neuen Stützwalzen oder Arbeitswalzen aus der Walzenwerkstatt bis in das Walzgerüst.
Die Erfindung betrifft weiterhin ein Verfahren zum Wechseln eines Arbeitswalzensatzes in einem Walzgerüst, wie Vorgerüst oder Fertiggerüst zum Walzen von Grobblech, umfassend die folgenden Schritte: Aufeinanderstützen der gebrauchten Arbeitswalzen des Arbeitswalzensatzes; und anschließendes Ausfahren des gebrauchten Arbeitswalzensatzes in Achsrichtung der Arbeitswalzen auf der Bedienseite der Walzgerüste aus einer Walzhalle in eine Walzenwerkstatt mit Hilfe einer Lokomotive, die in einer Walzenwechselgrube, welche die Walzhalle mit der Walzenwerkstatt verbindet, bewegt wird; und ein Verfahren zum Wechseln eines Stützwalzensatzes in einem Walzgerüst, wie Vorgerüst oder Fertiggerüst zum Walzen von Grobblech, umfassend die folgenden Schritte: Einschieben eines Walzenwechselstuhls mittels einer Lokomotive und einer Schubstange zwischen die gebrauchte untere Stützwalze und die gebrauchte obere Stützwalze; und Transportieren des gebrauchten Stützwalzensatzes in Achsrichtung der Stützwalzen auf der Bedienseite der Walzgerüste, aus einer Walzhalle in eine Walzenwerkstatt mittels der Lokomotive, die in einer Walzenwechselgrube, welche die Walzhalle mit der Walzenwerkstatt verbindet, bewegt wird.

Eine derartige Walzenwechselgrube und derartige Verfahren sind aus der JP 60 196 211 bekannt.

Aus der WO 03 / 099 479 A1 ist eine Vorrichtung für den Wechsel von Arbeitswalzenpaaren und / oder von Stützwalzenpaaren an Walzgerüsten bekannt, wobei die Stützwalzen und die Arbeitswalzen jeweils in heb- oder senkbaren Einbaustücken im Ständerrahmen geführt sind, das Arbeitswalzenpaar auf den Einbaustücken aufgestützt mittels eines Geradschubantriebs ausfahrbar ist. Das Stützwalzenpaar ist mittels eines auf einer Führungsbahn und Rädern aufgestützten unteren Stützwalze und einem auf diesem aufgestützten Walzenwechselstuhl mit aufgestützter oberer Stützwalze aus- oder einfahrbar. Dabei ist das Arbeitswalzenpaar auf der Antriebsseite des Walzgerüstes mit einem für den Ausbau- oder den Einbau-Weg in der Hublänge bemessenen hydraulischen Kolben-Zylinder-Antrieb kuppelbar und im Ausfahrabstand auskuppelbar. Weiterhin ist ein in der Höhenlage zwischen den Stützwalzen eingefahrener Walzenwechselstuhl an denselben Kolben-Zylinder-Antrieb ankuppelbar und nach Aufstützen der oberen Stützwalze und des Walzenwechselstuhls auf die untere Stützwalze das Stützwalzenpaar ausfahrbar oder wieder einfahrbar. Auch ein entsprechendes Verfahren ist hieraus bekannt.

Aus der WO 2004 / 039 512 A1 ist eine Zugmaschine bekannt, mit der Walzensätze in eine Walzenwerkstatt WW gezogen bzw. von dort wieder zurück gefahren werden. Die Zugmaschine wird verfahren, indem Zahnräder der Zugmaschine in Zahnstangen eingreifen.

Aus der DE 43 21 663 A1 ist ein Walzwerk mit auf der Bedienseite der Gerüste vorgesehenen jeweils auf Wagen abgestützten und quer zu den Walzenachsen verschiebbarensupportplatten bekannt, die mit mindestens zwei nebeneinander angeordneten, zur Aufnahme von auf Rollen gelagerten Arbeitswalzensätzen vorgesehenen Schienenpaaren ausgestattet sind, und mit jeweils den Gerüsten vorgeordneten Gruben, deren Grund mit Ausfahrschienen für Stützwalzensätzen ausgestattet sind. Dabei sind die Gruben zwischen den Gerüsten und den Supportplatten in einer die Länge jeweils von einer in ihrer Ausgangsstellung fixierbaren und zum Stützwalzenwechsel aus dieser heraus verschenkbaren Klappe überfangen sind, und dass die Klappen jeweils mit einer das Ausfahren von Arbeitswalzensätzen und überführen derselben auf eine der Gleispaare der ihm zugeordneten jeweiligen Supportplatten ausgestattet ist.

Aus der WO 03 / 015 949 A1 ist eine Einrichtung zum Wechseln der Arbeits- und Stützwalzen eines Bandwalzwerkes bekannt, wobei mittels eines quer zum Walzgerüst verschiebbaren Walzewechselwagens, der die herausgezogenen alten Walzensätze aufnimmt und den Austausch gegen neue Walzensätze ermöglicht wird. Die Einrichtung besteht aus einem ortsfest auf Hüttenflurhöhe angeordneten Wechselzylinder, dessen Kolbenstange quer zum Walzgerüst ein- und ausfahrbar ist, einem Ausziehwagen, der am vorderen Ende der Kolbenstange des Wechselzylinders angeordnet, auf dem Walzenwechselwagen verschiebbar und mit diesem derart koppelbar ist, dass der Ausziehwagen zusammen mit dem Walzenwechselwagen durch den Wechselzylinder quer zum Walzgerüst verschiebbar ist. Weiterhin einen im Walzenwechselwagen angeordneten Querverschiebetisch, der durch einen vom Walzenwechselwagen unabhängigen Verschiebezylinder quer zur Bewegungsrichtung des Walzenwechselwagens verschiebbar ist und durch den die auszutauschenden Walzensätze in die bzw. aus der mit der Gerüstmitte fluchtende(n) Wechselposition bringbar sind. Weiterhin wird ein dazugehörendes Verfahren beschrieben.

WO 2005 / 089 972 A1 beschreibt ein Verfahren zum Wechseln von Walzensätzen in Walzgerüsten einer Walzstraße mit mehreren Walzgerüsten, die jeweils Stütz- und Arbeitswalzensätze aufweisen, durch Aufeinanderstützen und anschließendem Ausfahren in Achsrichtung eines Arbeitswalzensatzes oder eines Stützwalzensatzes auf der Bedienerseite in eine Walzenwerkstatt und anschließendem Zurückfahren und Einbauen neuer Walzensätze. Dabei werden die von einer auf der Bedienerseite der Anzahl der Walzgerüste entsprechenden Anzahl von separaten Querverschiebewagen transportierten, verschlissenen Arbeitswalzensätze auf einem einzigen Verbindungsgleis aufeinanderfolgend durch eine einzige Lokomotive in die Walzenwerkstatt verbracht und von dort die Arbeitswalzensätze zurückgefahren und in Wechselabständen auf den jeweiligen Querverschiebewagen zwischen den Walzgerüsten abgesetzt werden und dass nach Freigeben der Bedienerseite durch die Querverschiebewagen jeweils nach einem ausgebauten verschlissenen Arbeitswalzensatz die verschlissenen Stützwalzensätze ausgefahren und per Kran in die Walzenwerkstatt gebracht, gewartet, zurück transportiert und in die zugeordneten Walzgerüste wieder eingebaut werden. Weiterhin beschrieben ist eine dazugehörende Einrichtung.

Eine Einrichtung zum Wechseln von Walzen eines Walzgerüstes ist in der DE 31 23 933 A1 offenbart.

Die EP 0 911 089 A2 offenbart eine Vorrichtung und ein Verfahren für schnellen Walzenwechsel an einem Sechswalzen- Walzgerüst.

Der Erfindung liegt die Aufgabe zugrunde, bei vorrichtungstechnisch geringem Aufwand ein flexibles Verfahren zum Wechseln der Walzensätze aus den Walzgerüsten und eine Walzenwechselgrube mit einer Lokomotive zur Durchführung des erfindungsgemäßen Verfahrens vorzuschlagen.

Diese Aufgabe wird erfindungsgemäß dadurch gelöst, dass bei einer Walzenwechselgrube gemäß dem Oberbegriff von Anspruch 1, die Walzenwechselgrube an ihren beiden Rändern im oberen breiten Bereich Plattformen aufweist, welche beim Transport der Arbeitswalzen heruntergeklappt und beim Transport der Stützwalzen hochgeklappt sind; und dass die Plattformen an ihrer Oberseite Führungsschienen und einen Abstand aufweisen.

Durch den Einsatz nur einer Lokomotive wird die bisher eingesetzte bzw. benötigte zweite Lokomotive mit all ihren Einrichtungen wie
- 4 Elektromotoren, a 50 kW
- 4 Getriebe-Übersetzungen
- 4 Ritzel
- 2 Kabeltrommeln mit Kabel
- die komplette Elektronik
- die Montage usw.
nicht mehr benötigt.

Weitere Ausgestaltungen der Vorrichtung ergeben sich aus den diesbezüglichen Unteransprüchen.

Die Erfindung betrifft außerdem ein Verfahren zum Wechseln eines Arbeitswalzensatzes in einem Walzgerüst, wie Vorgerüst oder Fertiggerüst zum Walzen von Grobblech, umfassend die folgenden Schritte:
Aufeinanderstützen der gebrauchten Arbeitswalzen des Arbeitswalzensatzes; und anschließendes Ausfahren des gebrauchten Arbeitswalzensatzes in Achsrichtung der Arbeitswalzen auf der Bedienseite der Walzgerüste aus einer Walzhalle in eine Walzenwerkstatt mit Hilfe einer Lokomotive, die in einer Walzenwechselgrube, welche die Walzhalle mit der Walzenwerkstatt verbindet, bewegt wird; wobei zum Ausfahren des gebrauchten Arbeitswalzensatzes Plattformen, die an ihrer Oberseite Führungsschienen aufweisen, am oberen Rand der Walzenwechselgrube heruntergeklappt werden; und das der gebrauchte Arbeitswalzensatz über eine Schubstange mit der Lokomotive verbunden wird und über die Führungsschienen aus dem Walzgerüst gezogen wird.

Die Erfindung betrifft weiterhin ein Verfahren zum Wechseln eines Stützwalzensatzes in einem Walzgerüst, wie Vorgerüst oder Fertiggerüst zum Walzen von Grobblech, umfassend die folgenden Schritte:
Einschieben eines Walzenwechselstuhls mittels einer Lokomotive und einer Schubstange zwischen die gebrauchte untere Stützwalze und die gebrauchte obere Stützwalze; und Transportieren des gebrauchten Stützwalzensatzes in Achsrichtung der Stützwalzen auf der Bedienseite der Walzgerüste, aus einer Walzhalle in eine Walzenwerkstatt mittels der Lokomotive, die in einer Walzenwechselgrube, welche die Walzhalle mit der Walzenwerkstatt verbindet, bewegt wird; wobei der Walzenwechselstuhl auf am oberen Rand der Walzenwechselgrube heruntergeklappten Plattformen in das Walzgerüst geschoben wird; dass zum Transportieren des gebrauchten Stützwalzensatzes aus dem Walzgerüst bis in die Walzenwerkstatt die Plattformen hochgeklappt werden; und dass die Stützwalzen mit dem dazwischen angeordnetem Walzenwechselstuhl als komplette Einheit von der Lokomotive in die Walzenwerkstatt gezogen werden.

Hierzu ist die einzige Lokomotive mit einer ersten Kuppelvorrichtung zum Ankuppeln der Stützwalzen und einer zweiten Kuppelvorrichtung zum Ankuppeln der Arbeitswalzen und zum Ankuppeln eines Walzenwechselstuhls ausgebildet. Dadurch, dass sowohl die Arbeitswalzen als auch die Stützwalzen als auch der Walzenwechselstuhl an dieselbe bzw. einzige Lokomotive angekuppelt werden können, kann eine im Stand der Technik noch erforderliche zweite Lokomotive eingespart werden bzw. wegfallen. Mit der zweiten Lokomotive werden sämtliche hierzu gehörenden Einrichtungen wie Schienen usw. eingespart.

Weitere Ausgestaltungen der Verfahren ergeben sich aus den diesbezüglichen Unteransprüchen.

Der gesamte Transport der Walzensätze erfolgt mit nur einer hydraulischen Walzenwechsel - Lokomotive. Alle Walzensätze werden aus dem Walzgerüst bis in die Walzenwerkstatt bzw. zurück in das Walzgerüst transportiert.

### Arbeitswalzenwechsel mit Side Shifting (Querverschiebung)

Die Arbeitswalzenwechselvorrichtung befindet sich auf der Bedienungsseite der Walzanlage.

Die Aufgaben der Arbeitswalzen - Wechselvorrichtung besteht darin, gebrauchte Arbeitswalzensätze aus dem Walzgerüst zu ziehen und beispielsweise anschließend bis in die Walzenwerkstatt zu transportieren oder die neu geschliffenen Arbeitswalzensätze aus der Walzenwerkstatt bis in das Walzgerüst zu transportieren.

Die beidseitig angeordneten Plattformen, auf denen die Arbeitswalzensätze transportiert werden, sind geschweißte Stahlkonstruktionen und dienen als Fahrbahnuntersatz bei dem Walzenwechsel. Auf diesen Plattformen werden die Arbeitswalzensätze verfahren, um vom Walzgerüst bis in die Walzenwerkstatt zu gelangen oder zurück in das Walzgerüst. Auf diesen Plattformen sind Gleitleisten / Gleitschienen aufgeschraubt, welche als Gleitbahnen für die Zugstange mit angehängtem Arbeitswalzensatz dienen. Die Plattformen decken gleichzeitig den Bereich der Walzenwechselgrube ab. Sie sind aufklappbar und werden über einen Drehpunkt gehalten. Für die Lastaufnahme stützen sie sich seitlich am Fundament ab.
Derartige Plattformen ermöglichen einen Arbeitswalzenwechsel mit einer Hydraulik - Walzenwechsellokomotive, die im unteren Bereich der Walzenwechselgrube angeordnet ist.
Die gebrauchten Arbeitswalzensätze werden jetzt durch die Lokomotive aus dem Walzgerüst bis in die Walzenwerkstatt befördert oder die neuen Arbeitswalzensätze in das Walzgerüst.
Weniger Wartung,
Hallenkran in der Walzhalle braucht nicht mehr für die Gewischte der Stützwalzensätze ausgelegt werden.

Ein Transportwagen für den Transport der Walzensätze aus der Walzhalle in die Walzenwerkstatt oder zurück in die Walzhalle wird nicht mehr benötigt.

Bei den Plattformen ergibt sich eine Gewichtsreduzierung von ca. 50%. Des Weiteren werden 30 t Zahnstangen mit Befestigungsmaterial und Passfedem nicht mehr benötigt. Die aufwändige Bearbeitung an den Plattformen für die Befestigung der Zahnstangen entfällt.

Bei den Vorbereitungen für den Stützwalzenwechsel wir nur zum Aufklappen oder Schließen der Plattformen der Hallenkran benötigt. Die geöffneten Plattformen stören auf Grund ihrer geringen Höhe ( Breite ) nicht den Hallenkran - Betrieb.
Ein Entfernen der Plattformen durch den Hallenkran ist nicht erforderlich. Es wird auch kein Platz für die Ablage der Plattformen in den Hallen benötigt. Daher Zeitersparnis.

Side Shifting / Querverschiebung in der Walzhalle.

Das Side Shifting ist in der Walzhalle im Bereich der Walzenwechselgrube angeordnet. Aufgabe des Side Shifting ist es, den gebrauchten, aus dem Walzgerüst gezogenen Arbeitswalzensatz so weit aus der Walzmitte / Mitte Walzenwechselgrube zu verschieben, bis der neue Arbeitswalzensatz in Walzmitte positioniert werden kann.

Beim Wechselwagen werden Zahnstangen mit Befestigungsmaterial und Passfedem nicht mehr benötigt.

Die aufwändige Bearbeitung für die Befestigung de Zahnstangen sowie die komplette Wechselwagen - Zentrierung entfällt.

### Stützwalzenwechsel

Die Stützwalzenwechselvorrichtung ist im unteren Bereich der Walzenwechselgrube angeordnet.

Die Aufgaben der Stützwalzenwechselvorrichtung sind, gebrauchte Stützwalzensätze aus dem Walzgerüst bis in die Walzenwerkstatt oder die neuen Stützwalzensätze aus der Walzenwerkstatt bis in das Walzgerüst zu transportieren.

Die beidseitig angeordneten Plattformen, auf denen die Arbeitswalzen transportiert werden, dienen auch als Fahrbahnuntersatz für den Stützwalzen - Wechselstuhl. Auf diesen Plattformen wird der Stützwalzen - Wechselstuhl zum Stützwalzen - Wechsel in das Walzgerüst mit Hilfe der Lokomotive gefahren. Die aktuell dafür eingesetzten Arbeitswalzen - Wechsellokomotive wird nicht mehr benötigt.

Ersparnisse beim Stützwalzenwechsel.

Die komplette Arbeitswalzen - Lokomotive mit all ihren Einrichtungen wird nicht mehr benötigt.

Weitere Ersparnisse:
- Kleinerer Hallenkran in der Walzhalle.
- Das Abheben und Aufsetzten der Walzensätze auf den Transportwagen zur Walzenwerkstatt durch den Walzhallenkran entfällt.
- Der Transportwagen mit Antrieb zwischen Walzhalle und Walzenwerkstatt wird nicht mehr benötigt.

Walzenwechsellokomotive für den Arbeitswalzen- und Stützwalzenwechsel.

Mit der Walzenwechsellokomotive werden die Arbeitswalzen- und Stützwalzensätze aus dem Walzgerüst bis in die Walzenwerkstatt befördert und / oder die neuen Walzensätze in das Walzgerüst. Die Walzenwechsellokomotive befindet sich im unteren Bereich der Walzenwechselgrube und besteht im wesentlichen aus dem Gehäuse (Wagenkörper):
- 4 Hydraulik - Motoren mit Getriebe und Ritzelwelle
- 2 Hydraulikzylinder
- 1 Bajonett - Verschluss für den Arbeitswalzenwechsel
- 1 Bajonett - Verschluss für den Stützwalzenwechsel

### Hydraulische Walzenwechsel - Lokomotive

Der Stützwalzen - Wechsel, der Arbeitswalzen - Wechsel und das Einfahren von Stützwalzen - Wechselstuhl in das Walzgerüst erfolgt durch die hydraulische Walzenwechsel - Lokomotive.
Die aktuell eingesetzte Arbeitswalzen - Wechsellokomotive wird nicht mehr benötigt. Selbst bei Nutzung von Side Shifting ( Querverschiebung ) in der Walzhalle oder der Walzenwerkstatt transportiert diese Lokomotive die Stützwalzen- und Arbeitswalzen - Sätze bis in die Walzenwerkstatt oder wieder zurück in das Walzgerüst.

Ersparnisse:
- Kleinerer Hallenkran
- Das Abheben und Aufsetzen der Walzensätze auf den Transportwagen zur Walzenwerkstatt durch den Walzhallenkran entfällt.
- Der Transportwagen mit Antrieb zwischen Walzhalle und Walzenwerkstatt wird nicht mehr benötigt.

Die beidseitig angeordneten Plattformen, auf denen die Arbeitswalzen transportiert werden, dienen auch als Fahrbahnuntersatz für den Stützwalzen-Wechselstuhl. Auf diesen Plattformen wird der Stützwalzen-Wechselstuhl zum Stützwalzenwechsel in das Walzgerüst mit Hilfe der Lokomotive gefahren. Die bisher dafür eingesetzte separate Arbeitswalzen-Wechsellokomotive wird nicht mehr benötigt.

Ein Ausführungsbeispiel der Erfindung wird anhand von sehr schematischen Zeichnungen näher beschrieben. Es zeigen:
- Fig. 1: im Querschnitt eine Walzhalle mit einem Walzgerüst und einer davon durch eine Wand getrennte Walzenwerkstatt sowie einer Walzenwechselgrube;
- Fig. 2: im Querschnitt das Ankuppeln einer Lokomotive an die aus dem Walzgerüst herausgefahrenen Arbeitswalzen ;
- Fig. 3: im Querschnitt die Walzhalle mit Walzenwechselstuhl;
- Fig. 4: Stützwalzen und Walzenwechselstuhl in der Walzenwerkstatt;
- Fig. 5: Walzenwerkstatt mit Stützkonstruktion zur Aufnahme der Arbeitswalzen und
- Fig. 6: Walzenwerkstatt wie Figur 5, aber mit Stützwalzen.

In Figur 1 ist auf der linken Seite eine Walzhalle 1 in Walzrichtung und auf der rechten Seite eine Walzenwerkstatt 2 dargestellt. Beide Bereiche sind durch eine Wand 3 getrennt. In einem Walzgerüst 4 sind eine obere und eine untere Stützwalze 5, 6 sowie eine obere und eine untere Arbeitswalze 7, 8 angeordnet. Zum Transport aus dem Walzgerüst 4 in der Walzhalle 2 in die Walzenwerkstatt 2, um beispielsweise die Walzen nachzuschleifen, wird eine Lokomotive 9 verwendet. Diese befindet sich in einer Grube 10, die die Walzhalle 1 und die Walzenwerkstatt 2 verbindet. Sämtliche Vorrichtungen wie Schienen usw. sind auf einem Fundament bzw. mehreren Fundamenten11 aufgebaut. Die Lokomotive 9 kann somit aus einer Warteposition 12 am rechten Ende der Grube 10 zum Walzgerüst 4 hin bewegt werden. In der Figur 1 a ist im Querschnitt dargestellt, wie die Lokomotive 9 in der Grube 10 angeordnet ist. Wie ersichtlich, ist die Grube 10 in einen unteren schmalen Bereich 16 und einen oberen breiten Bereich 17 unterteilt. Der untere schmale Bereich 16 ist nur unwesentlich breiter wir die Lokomotive 9. Der obere breite Bereich 17 weist an seinen beiden Rändern 18, 19 Plattformen 20 auf. Diese sind beim Herausziehen bzw. Transport der Arbeitswalzen 7, 8 heruntergeklappt und weisen an ihrer Oberseite Führungsschienen 21 auf, auf denen die Arbeitswalzen 7, 8 bewegt werden kann. Die Plattformen 20 weisen einen Abstand auf, der eine an der Lokomotive 9 an der Oberseite 13 angebrachte Kuppelvorrichtung 14 ein durchfahren ermöglicht. Zum Transportieren des im Durchmesser größeren Stützwalzensatzes 5, 6 werden die Plattformen 20 hochgeklappt und somit die Durchfahrt verbreitert. Weiterhin ist dargestellt, wie sich die Arbeitswalzen 7, 8 in der Walzhalle 1 neben dem Walzgerüst 4 zum Weitertransport befinden. Die Arbeitswalzen 7, 8 sind über eine Schubstange 15 mit der Lokomotive 9 verbunden und werden mit dieser aus dem Walzgerüst 4 gezogen.

Wie in Figur 2 dargestellt, wird die Schubstange 15 von der Lokomotive 9 und der unteren Arbeitswalze 7 gelöst und entfernt. Nun kann die Lokomotive 9 direkt mit der unteren Arbeitswalze 7 gekuppelt werden. Durch ein Verfahren der Lokomotive 9 in der Grube 10 gelangt der Arbeitswalzensatz 7, 8 in die Walzenwerkstatt 2.

In Figur 3 ist dargestellt, wie ein Walzenwechselstuhl 25 mittels der Lokomotive 9 und der Schubstange 15 zwischen die untere Stützwalze 5 und die obere Stützwalze 6 in das Walzgerüst 4 geschoben wird. Nachdem der Walzenwechselstuhl 25 zwischen die Stützwalzen 5, 6 angeordnet ist, wird diese komplette Einheit mittels der Lokomotive aus dem Walzgerüst 4 gezogen. Bei einem Zwischenstopp wird die Schubstange 15 ausgebaut. Anschließend erfolgt eine direkte Ankupplung der Lokomotive 9 an die untere Stützwalze 5.

Die Lokomotive 9 zieht die komplette Einheit in die Walzenwerkstatt 2, wie in Figur 4 zu sehen. Dabei sind die Plattformen 20 entlang dem rechten und dem linken Rand der Grube 10 hochgeklappt, um einen Freiraum für die oben erwähnte Einheit aus Stützwalzen 5, 6 und Walzenwechselstuhl 25 sowie Lokomotive 9 zu haben. In Figur 4a sind die hochgeklappten Plattformen 20 im Querschnitt zu sehen, mit Blick auf das Walzgerüst 4 (nicht dargestellt). Auf der linken Seite, also in der Walzhalle 1, ist dargestellt, wie die Lokomotive 9 mit den noch im Walzgerüst 4 befindlichen Stützwalzen 5, 6 gekoppelt wird. Auf der rechten Seite, also in der Walzenwerkstatt 2, ist zu sehen, wie sich die gleiche Lokomotive 9 mit den angekoppelten Stützwalzen 5, 6 und dem Walzenwechselstuhl 25 bereits in einer rechten Parkposition befinden. Es handelt sich in dieser Figur nur um eine Lokomotive 9, die aber an zwei Orten befindlich dargestellt ist. In der Walzhalle 1 befindet sich zwischen einer linken Plattform 20 und einer rechten Plattform 20 eine Lücke. Diese Lücke bildet einem Freiraum für eine Verschiebeplattform 23. Mit einer derartigen Verschiebeplattform 23 wird der Raum über der Walzenwechselgrube 10 überspannt und es können sowohl die verbrauchten Arbeitswalzen als auch ein neuer Arbeitswalzensatz in der Walzhalle 1, in oder entgegen der Walzrichtung, verschoben werden. Dieser Vorgang wird auch als Side-Shifting bezeichnet. Ein Ausführung dieser Art bedeutet, dass die Handhabung der Arbeitswalzen beim Tauschen in der Walzhalle erfolgt.

In Figur 5 ist eine Ausbildung dargestellt, bei der die Arbeitswalzen 7, 8 direkt in die Walzenwerkstatt 2 gezogen werden. Die Plattformen 20 sind nach unten geklappt, um ein Überfahren zu ermöglichen. In der Walzenwerkstatt 2 befindet sich eine Stützkonstruktion 26, die das Handling bei der Bearbeitung der einzelnen Arbeits- und Stützwalzen vereinfacht. Wie ersichtlich, werden dazu die Arbeitswalzen 7, 8 in die Stützkonstruktion 26 verfahren. Durch einen auf der Stützkonstruktion 26 in oder entgegen der Walzrichtung verfahrbaren Wechselwagen 31 erfolgt der Austausch von gebrauchten und neuen Arbeitswalzen. Bei dieser Ausgestaltung ist in der Walzhalle 1 kein Side-Shifting vorgesehen. Dargestellt ist, wie in Figur 4, eine Ausführung, bei der die Arbeitswalzen 7, 8, im Walzgerüst 4 befindlich, an die Lokomotive 9 angekuppelt werden (linke Seite). Auf der rechten Seite ist dargestellt, wie die gleiche Lokomotive 9 bereits in der Walzenwerkstatt 2 in ihrer Park- / Warteposition angekommen ist. Auch hier wird nur eine einzige Lokomotive 9 berücksichtigt.

Figur 6 zeigt eine Ausführung, bei der die Stützwalzen 5, 6 mit der Lokomotive 9 aus dem Gerüst 4 gezogen werden. Auf der rechten Seite befinden sich die Stützwalzen 5, 6 bereits in der Walzenwerkstatt 2. Da in der Walzhalle 1 keine Verschiebplattform 23 vorhanden ist 8 (zum Austausch der Arbeitswalzen) befindet sich in der Walzenwerkstatt 2 die Stützkonstruktion 26 mit dem darauf verfahrbaren Wechselwagen 31. In einen freien Bereich, der sich oberhalb der Walzenwechselgrube 10 befindet, ist keine Stützkonstruktion 26 aufgebaut und ermöglicht es, dass die Lokomotive 9 die Stützwalzen 5, 6 mit dem Walzenwechselstuhl 25 zwischen einen linken Teil und einen rechten Teil der Stützkonstruktion 26 in der Walzenwerkstatt 2 transportiert und für die weitere Handhabung positioniert. Die Stützwalzen 5, 6 werden beispielsweise nachgeschliffen und müssen dazu in der Walzenwerkstatt 2 auseinander gebaut und zu bestimmten Bearbeitungsmaschinen verbracht werden. In der Walzhalle 1 sind beim Ausziehen der Stützwalzen 5, 6 sämtliche Plattformen 20 nach oben geklappt, wie in Figur 6a im Querschnitt zu sehen.

### Bezugszeichenliste

- 1.: Walzhalle
- 2.: Walzenwerkstatt
- 3.: Wand
- 4.: Walzgerüst
- 5.: untere Stützwalze
- 6.: obere Stützwalze
- 7.: untere Arbeitswalze
- 8.: obere Arbeitswalze
- 9.: Lokomotive
- 10.: Walzenwechselgrube
- 11.: Fundament
- 12.: Warteposition
- 13.: Oberseite
- 14.: Kuppelvorrichtung
- 15.: Schubstange
- 16.: schmaler Bereich
- 17.: breiter Bereich
- 18.: Rand
- 19.: Rand
- 20.: Plattform
- 21.: Führungsschiene
- 22.: Arbeitswalzensatz
- 23.: Verschiebeplattform
- 24.: Rollen
- 25.: Walzenwechselstuhl
- 26.: Stützkonstruktion
- 27.: linker Teil
- 28.: rechter Teil
- 29.: Oberseite
- 30.: Schienen
- 31.: Wechselwagen
- 32.: Vorrichtung
- 33.: Hydraulikzylinder
- 34.: Schubstange
- 35.: Arbeitswalzensatz
- 36.: Laufrolle

## Patentansprüche

1. Walzenwechselgrube (10), welche eine Walzhalle (1) mit einer Walzenwerkstatt (2) verbindet, wobei in der Walzhalle (1) ein Walzgerüst (4) mit Arbeits- und Stützwalzen (5, 6, 7, 8) angeordnet ist; und wobei in der Walzenwechselgrube (10) in Achsrichtung der Arbeits- und Stützwalzen eine Lokomotive (9) verfahrbar ist zum Transportieren von gebrauchten Stützwalzen (5, 6) oder Arbeitswalzen (7, 8) aus dem Walzgerüst (4) bis in die Walzenwerkstatt (2) oder zum Transportieren von neuen Stützwalzen oder Arbeitswalzen aus der Walzenwerkstatt (2) bis in das Walzgerüst (4),
**dadurch gekennzeichnet,**
**dass** die Walzenwechselgrube (10) an ihren beiden Rändern (18, 19) im oberen breiten Bereich (17) Plattformen (20) aufweist, welche beim Transport der Arbeitswalzen (7, 8) heruntergeklappt und beim Transport der Stützwalzen (5, 6) hochgeklappt sind; und
**dass** die Plattformen (20) an ihrer Oberseite Führungsschienen (21) und einen Abstand aufweisen.

2. Vorrichtung nach Anspruch 1,
**dadurch gekennzeichnet,**
**dass** die Lokomotive (9) an ihrer Oberseite (13) eine Kupplungsvorrichtung (14) aufweist, wobei der Abstand zwischen den Plattformen (20) ein Durchfahren der Kupplungsvorrichtung (14) zwischen den Plattformen (20) ermöglicht.

3. Walzenwechselgrube nach Anspruch 1 oder 2,
**dadurch gekennzeichnet,**
**dass** die Walzenwechselgrube (10) in einen unteren schmalen Bereich (16) und den oberen breiten Bereich (17) unterteilt ist; und
**dass** der untere schmale Bereich (16) nur unwesentlich breiter als die Lokomotive (9) ausgebildet ist.

4. Walzenwechselgrube nach Anspruch 1, 2 oder 3,
**dadurch gekennzeichnet, dass**
die Plattformen (20) als geschweisste Stahlkonstruktionen ausgebildet sind und sich für eine Lastaufnahme seitlich an einem Fundament (11) abstützen.

5. Walzenwechselgrube nach einem der Ansprüche 1 bis 4,
**dadurch gekennzeichnet, dass**
dass die Kuppelvorrichtung (14) als Bajonett - Verschluss ausgebildet ist.

6. Verfahren zum Wechseln eines Arbeitswalzensatzes (7, 8) in einem Walzgerüst (4), wie Vorgerüst oder Fertiggerüst zum Walzen von Grobblech, umfassend die folgenden Schritte:
Aufeinanderstützen der gebrauchten Arbeitswalzen des Arbeitswalzensatzes (7, 8); und
anschließendes Ausfahren des gebrauchten Arbeitswalzensatzes (7, 8) in Achsrichtung der Arbeitswalzen auf der Bedienseite des Walzgerüstes (4) aus einer Walzhalle (1) in eine Walzenwerkstatt mit Hilfe einer Lokomotive, die in einer Walzenwechselgrube (10), welche die Walzhalle (1) mit der Walzenwerkstatt verbindet, bewegt wird;
**dadurch gekennzeichnet, dass**
zum Ausfahren des gebrauchten Arbeitswalzensatzes (7, 8) Plattformen (20), die an ihrer Oberseite Führungsschienen (21) aufweisen, am oberen Rand der Walzenwechselgrube (10) heruntergeklappt werden; und
das der gebrauchte Arbeitswalzensatz (7, 8) über eine Schubstange (15) mit der Lokomotive (9) verbunden wird und über die Führungsschienen (21) aus dem Walzgerüst (4) gezogen wird.

7. Verfahren nach Anspruch 6,
**dadurch gekennzeichnet,**
**dass** die Schubstange (15) an eine Kupplungsvorrichtung (14) an der Oberseite (13) der Lokomotive (9) angekuppelt wird.

8. Verfahren nach Anspruch 6,
**gekennzeichnet durch**
Einfahren eines neuen Arbeitswalzensatzes mit Hilfe der Lokomotive (9) über die Führungsschienen (21) aus der Walzenwerkstatt (2) in das Walzgerüst (4); und
Einbauen des neuen Arbeitswalzensatzes in das Walzgerüst (4).

9. Verfahren zum Wechseln eines Stützwalzensatzes in einem Walzgerüst (4), wie Vorgerüst oder Fertiggerüst zum Walzen von Grobblech, umfassend die folgenden Schritte:
Einschieben eines Walzenwechselstuhls (25) mittels einer Lokomotive (9) und einer Schubstange (15) zwischen die gebrauchte untere Stützwalze (5) und die gebrauchte obere Stützwalze (6); und
Transportieren des gebrauchten Stützwalzensatzes in Achsrichtung der Stützwalzen auf der Bedienseite des Walzgerüstes (4), aus einer Walzhalle (1) in eine Walzenwerkstatt (2) mittels der Lokomotive (9), die in einer Walzenwechselgrube (10), welche die Walzhalle (1) mit der Walzenwerkstatt (2) verbindet, bewegt wird;
**dadurch gekennzeichnet,**
**dass** der Walzenwechselstuhl (25) auf am oberen Rand der Walzenwechselgrube (10) heruntergeklappten Plattformen (20) in das Walzgerüst (4) geschoben wird;
**dass** zum Transportieren des gebrauchten Stützwalzensatzes aus dem Walzgerüst (4) bis in die Walzenwerkstatt (2) die Plattformen (20) hochgeklappt werden; und
**dass** die Stützwalzen mit dem dazwischen angeordnetem Walzenwechselstuhl (25) als komplette Einheit von der Lokomotive (9) in die Walzenwerkstatt (2) gezogen werden.

10. Verfahren nach Anspruch 9,
**gekennzeichnet durch**
Einfahren eines neuen Stützwalzensatzes mit Hilfe der Lokomotive (9) aus der Walzenwerkstatt (2) in das Walzgerüst (4); und
Einbauen des neuen Stützwalzensatzes in das Walzgerüst (4).

## Claims

1. Roll change pit (10) connecting a rolling mill shed (1) with a roll workshop (2), wherein a roll stand (4) with working and backing rolls (5, 6, 7, 8) is arranged in the rolling mill shed (1) and wherein a locomotive (9) is movable in the roll change pit (10) in axial direction of the working and backing rolls for transporting used backing rolls (5, 6) or working rolls (7, 8) from the roll stand (4) to the roll workshop (2) or for transporting new backing rolls or working rolls from the roll workshop (2) to the roll stand (4), **characterised in that** the roll change pit (10) has at its two edges (18, 19) and in the upper wide region (17) platforms (20) which are folded down during transport of the working rolls (7, 8) and folded up during transport of the backing rolls (5, 6) and that the platforms (20) have guide rails (21) and a spacing at their upper side.

2. Device according to claim 1, **characterised in that** the locomotive (9) has a coupling device (14) at the upper side (13) thereof, wherein the spacing between the platforms (20) enables passage of the coupling device (14) between the platforms (20).

3. Roll change pit according to claim 1 or 2, **characterised in that** the roll change pit (10) is subdivided into a lower narrow region (16) and the upper wide region (17) and that the lower narrow region (16) is formed to be only insubstantially wider than the locomotive (9).

4. Roll change pit according to claim 1, 2 or 3, **characterised in that** the platforms (20) are constructed as welded steel constructions and for acceptance of load are supported laterally at a foundation (11).

5. Roll change pit according to any one of claims 1 to 4, **characterised in that** the coupling device (14) is constructed as a bayonet connector.

6. Method of changing a working roll set (7, 8) in a roll stand (4), such as a roughing stand or finishing stand for rolling of heavy plate, comprising the following steps:
placing the used working rolls of the working roll set (7, 8) one on the other and subsequently moving the used working roll set (7, 8) in axial direction of the working rolls on the control side of the roll stand (4) out of a rolling mill shed (1) and into a roll workshop with the help of a locomotive, which is moved in a roll change pit connecting the rolling mill shed (1) with the roll workshop,
**characterised in that** for the movement out of the used working roll set (7, 8) platforms (20) having guide rails (21) at the upper side thereof are folded down at the upper edge of the roll change pit (10) and that the used working roll set (7, 8) is connected with the locomotive (9) by way of a push rod (15) and is drawn out of the roll stand (4) by way of the guide rails (21).

7. Method according to claim 6, **characterised in that** the push rod (15) is coupled to a coupling device (14) at the upper side (13) of the locomotive (9).

8. Method according to claim 6, **characterised by** movement of a new working roll set out of the roll workshop (2) and into the roll stand (4) with the help of the locomotive (9) by way of the guide rails (21) and installing the new working roll set in the roll stand (4).

9. Method of changing a backing roll set in a roll stand (4), such as a roughing stand or finishing stand for rolling of heavy plate, comprising the following steps:
pushing a roll change chair (25) by means of a locomotive (9) and a push rod (15) between the used lower backing rolls (5) and the used upper backing rolls (6) and transporting the used backing roll set in axial direction of the backing rolls on the control side of the roll stand (4) out of a rolling mill shed (1) and into a roll workshop (2) by means of the locomotive (9), which is moved in a roll change pit (10) connecting the rolling mill shed (1) with the roll workshop (2),
**characterised in that** the roll change chair (25) is pushed into the roll stand (4) on platforms (20) folded down at the upper edge of the roll change pit (10), that the platforms (20) are folded up for transporting the used backing roll set out of the roll stand (4) and into the roll workshop (2) and that the backing rolls together with the roll change chair (25) arranged therebetween are drawn as a complete unit by the locomotive (9) into the roll workshop.

10. Method according to claim 9, **characterised by** movement of a new backing roll set with the help of the locomotive (9) out of the roll workshop (2) and into the roll stand (4) and installing the new backing roll set in the roll stand (4).

## Revendications

1. Fosse (10) de remplacement de cylindres, qui relie un hall (1) de laminage à un atelier (2) de cylindres, une cage de laminage (4) avec des cylindres de travail et d'appui (5, 6, 7, 8) étant disposée dans le hall (1) de laminage ; et une locomotive (9) pouvant être déplacée dans la fosse (10) de remplacement des cylindres dans le sens axial des cylindres de travail et d'appui en vue du transport des cylindres d'appui (5, 6) usagés ou des cylindres de travail (7, 8) usagés hors de la cage de laminage (4) jusque dans l'atelier (2) de cylindres ou du transport de nouveaux cylindres d'appui ou de travail hors de l'atelier (2) des cylindres jusque dans la cage de laminage (4), **caractérisée en ce que** la fosse (10) de remplacement des cylindres présente, en ses deux bords (18, 19) dans la zone supérieure large (17) des plates-formes (20) qui sont basculées vers le bas lors du transport des cylindres de travail (7, 8) et basculées vers le haut lors du transport des cylindres d'appui (5, 6) ; et
**en ce que** les plates-formes (20) présentent en leur face supérieure des rails de guidage (21) et une distance.

2. Dispositif selon la revendication 1, **caractérisé**
**en ce que** la locomotive (9) présente, en sa face supérieure (13) un dispositif de couplage (14), la distance entre les plates-formes (20) permettant un passage du dispositif de couplage (14) entre les plates-formes (20).

3. Fosse de remplacement des cylindres selon la revendication 1 ou 2, **caractérisée**
**en ce que** la fosse (10) de remplacement des cylindres est divisée en une zone étroite inférieure (16) et une zone large supérieure (17) ; et
**en ce que** la zone étroite inférieure (16) présente une réalisation qui n'est que légèrement plus large que la locomotive (9).

4. Fosse de remplacement des cylindres selon la revendication 1, 2 ou 3, **caractérisée**
**en ce que** les plates-formes (20) sont réalisées sous forme de constructions en acier soudées et s'appuient latéralement sur une fondation (11) en vue d'absorber les charges.

5. Fosse de remplacement des cylindres selon l'une quelconque des revendications 1 à 4, **caractérisée**
**en ce que** le dispositif de couplage (14) est réalisé sous forme d'un emboîtement à baïonnette.

6. Procédé pour le remplacement d'une série de cylindres de travail (7, 8) dans une cage de laminage (4), telle qu'une cage ébaucheuse ou une cage finisseuse pour le laminage de grosse tôle, comprenant les étapes suivantes :
placement l'un sur l'autre des cylindres de travail usagés de la série de cylindres de travail (7, 8) ; et
évacuation consécutive de la série de cylindres de travail (7, 8) usagés dans le sens axial des cylindres de travail sur le côté service de la cage de laminage (4) hors d'un hall de laminage (1) dans un atelier de cylindres à l'aide d'une locomotive, qui est déplacée dans une fosse (10) de remplacement de cylindres, qui relie le hall de laminage (1) à l'atelier des cylindres, **caractérisé en ce que** pour l'évacuation de la série de cylindres de travail (7, 8) usagés, des plates-formes (20), qui présentent des rails de guidage (21) sur leur surface supérieure, sont basculées vers le bas au niveau du bord supérieur de la fosse (10) de remplacement de cylindres ; et la série de cylindres de travail (7, 8) usagés est reliée via une bielle (15) à la locomotive (9) et est tirée hors de la cage de laminage (4) via les rails de guidage (21).

7. Procédé selon la revendication 6, **caractérisé**
**en ce que** la bielle (15) est couplée à un dispositif de couplage (14) à la face supérieure (13) de la locomotive (9).

8. Procédé selon la revendication 6, **caractérisé par**
l'introduction d'une nouvelle série de cylindres de travail à l'aide de la locomotive (9) via les rails de guidage (21) hors de l'atelier de cylindres (2) dans la cage de laminage (4) ; et
le montage de la nouvelle série de cylindres de travail dans la cage de laminage (4).

9. Procédé pour le remplacement d'une série de cylindres d'appui dans une cage de laminage (4), telle qu'une cage ébaucheuse ou finisseuse pour le laminage de grosse tôle, comprenant les étapes suivantes :
introduction d'un coussinet (25) de remplacement des cylindres au moyen d'une locomotive (9) et d'une bielle (15) entre le cylindre d'appui (5) inférieur usagé et le cylindre d'appui (6) supérieur usagé ; et
transport de la série de cylindres d'appui usagés dans le sens axial des cylindres d'appui sur le côté service de la cage de laminage (4) hors d'un hall de laminage (1) dans un atelier (2) de cylindres au moyen de la locomotive (9), qui est déplacée dans une fosse (10) de remplacement de cylindres qui relie le hall de laminage (1) à l'atelier des cylindres ; **caractérisé**
**en ce que** le coussinet (25) de remplacement de cylindres est glissé sur les plates-formes (20) basculées vers le bas au niveau du bord supérieur de la fosse (10) de remplacement des cylindres dans la cage de laminage (4) ;
**en ce que** pour le transport de la série de cylindres d'appui usagés hors de la cage de laminage (4) jusque dans l'atelier (2) de cylindres, les plates-formes (20) sont basculées vers le haut ; et
**en ce que** les cylindres d'appui sont tirés avec le coussinet (25) de remplacement de cylindres disposé entre ceux-ci sous forme d'unité complète par la locomotive (9) dans l'atelier des cylindres (2).

10. Procédé selon la revendication 9, **caractérisé par**
l'introduction d'une nouvelle série de cylindres d'appui à l'aide de la locomotive (9) hors de l'atelier (2) des cylindres dans la cage de laminage (4) ; et
le montage de la nouvelle série de cylindres d'appui dans la cage de laminage (4).
